# EUROPÄISCHE PATENTSCHRIFT

(11) **EP 1 659 222 B1**
(45) Veröffentlichungstag und Bekanntmachung des Hinweises auf die Patenterteilung: **28.02.2007**
(21) Anmeldenummer: 04027307.0
(22) Anmeldetag: 17.11.2004
(51) Int. Cl.: E01F 8/00, E04B 1/86

(54) **Schallelement, Schallschutzwand und Verfahren zur Herstellung des Schallelements**
Noise reduction element, noise reduction barrier and method for producing the noise reduction element
Élément antibruit, mur antibruit et procédé pour la production de l'élément antibruit

(43) Veröffentlichungstag der Anmeldung: 24.05.2006
(73) Patentinhaber: Heltriegel, Gerd, 26209 Kirchhatten (DE)
(72) Erfinder: Heltriegel, Gerd, 26209 Kirchhatten (DE)
(74) Vertreter: Winkler, Andreas Fritz Ernst

(56) Entgegenhaltungen:
- EP-A- 0 949 382
- DE-A1- 3 247 851

## Beschreibung

Die vorliegende Erfindung betrifft ein Schallschutzelement, welches eine Vorder- und eine Rückseite, Seitenteile und einen Obergurt und einen Untergurt umfaßt, wobei der Ober- und/oder Untergurt mit der Vorder- und/oder Rückseite des Schallschutzelements über zumindest eine Verbindung fest miteinander verbunden ist bzw. sind, sowie eine mit den Schallschutzelementen herstellbare Schallschutzwand und ein Verfahren zum Herstellen des Schallschutzelements.

Schallschutzwände, die aus horizontal oder vertikal zusammengesetzten gattungsgemäßen Schallschutzelementen aufgebaut sind, sind aus dem Stand der Technik zahlreich bekannt, um insbesondere Wohn- und Ruhebereiche von Menschen gegenüber Lärmquellen, wie Bahnstrecken oder stark befahrenen Straßen abzuschirmen. Solche Schallschutzelemente sind in der Regel aus Aluminium gefertigt und weisen in ihrem Inneren geeignete Dämmaterialien auf, um den von der Lärmquelle ausgehenden Lärm bestmöglich zu absorbieren.

Der Zusammenbau gattungsgemäßer Schallschutzelemente ist verhältnismäßig aufwendig, da die Vorder- und Rückseite, zwischen denen entsprechende Dämmaterialien angeordnet sind, sowohl mit einem Ober- als auch einem Untergurt so verbunden werden müssen, daß eine formschlüssige Verbindung erhalten wird, die auch unter starken Belastungen für einen langen Zeitraum stabil ist. Ferner sollen die zur Verbindung eingesetzten Elemente, wie z.B. Nieten, nicht altem.

Aus dem Stand der Technik ist zur Bildung der Ober- und Untergurte zum einen bekannt, daß Endabschnitte der Vorder- und/oder Rückseite um etwa 90° umgebogen werden, um dann übereinanderliegend die Ober- und Untergurte darzustellen, und ein entsprechendes Profil aufweisen, um nach einem Nut-Feder-System ein Aufeinanderstellen entsprechender Schallschutzelemente zu ermöglichen. Das ledigliche Umbiegen von Endabschnitten liefert jedoch eine leicht wieder lösbare Verbindung und weist eine unzureichende Stabilität auf.

Aus dem Stand der Technik ist zum anderen bekannt, daß entsprechend umgebogene Endabschnitte auch durch Nieten miteinander verbunden werden können. Zudem ist bekannt, daß separate Ober- und Untergurte mit entsprechendem Profil mittels Nieten an separaten Vorder- und Rückseiten von Schallschutzelementen befestigt werden können. Das Anbringen von Nieten ist im Montageprozeß von Schallschutzelementen jedoch zeit- und kostenintensiv.

Die EP 0 949 382 A2 beschreibt ein gattungsgemäßes Schallschutzelement und eine Schallschutzwand, welche aus neben- und/oder übereinander angeordneten, zwischen Pfosten festgelegten Wandelementen aufgebaut ist. Das Wandelement weist zwei gegenüberliegend im Abstand voneinander angeordnete, parallele Wandplatten und zwei Profilleisten auf, über welche die beiden Wandplatten jeweils entlang zweier einander gegenüberliegender Plattenränder miteinander verbunden sind. An den Plattenrändern sind elastische Federn ausgebildet, welche in jeweils eine von der Profilleiste gebildete, hinterschnittene Längsnut eingerastet sind.

Aus der DE 298 21 342 U1 ist eine Schallschutzwand aus zusammenfügbaren, gattungsgemäßen Schallschutzelementen bekannt, bei dem aus Lochblechen bestehende Vorder- und Rückseiten an ihren Längskanten so abgekantet sind, daß sie in hinterschnittenen Nuten von Halteprofilen eingreifen können.

Die DE 296 09 237 U1 beschreibt die Herstellung solcher Schallschutzwände. Danach werden die abgekanteten Längskanten der Lochbleche zunächst in einem Halteprofil eingehängt und dann in eine zueinander parallele Lage geschwenkt. Ein weiteres Halteprofil, das die Lochbleche an dem, dem ersten Halteprofil gegenüberliegenden Ende verbinden soll, kann dann zwischen diese Lochbleche bzw. die Abkantungen eingeschoben werden, so daß die Schallschutzwand verschlossen wird. Durch Herausschieben der Halteprofile kann die Verbindung der einzelnen Bauteile auf einfache Weise wieder gelöst werden, was bei einer montierten Lärmschutzwand zu einer unzureichenden Stabilität führt.

Schließlich beschreibt die DE 91 06 804.5 ein Lärmschutzelement zur Bildung von Lärmschutzwänden, wobei Profilschienen so umgebogen sind, daß nach einem Nut-Feder-System ein Aufeinanderstellen von Lärmschutzelementen möglich ist.

Der vorliegenden Erfindung lag die Aufgabe zugrunde, daß gattungsgemäße Schallschutzelement derart weiterzuentwickeln, daß die Nachteile des Standes der Technik überwunden werden, insbesondere ein dauerhaft stabiles Schallschutzelement auf einfache und kostengünstige Art und Weise hergestellt werden kann, das zum Aufbau von Schallschutzwänden verwendet werden kann.

Ferner lag eine weitere Aufgabe der Erfindung darin, ein Verfahren zum Herstellen solcher Schallschutzelemente bereitzustellen.

Die erste Aufgabe wird erfindungsgemäß dadurch gelöst, daß der Ober- und/oder Untergurt ein Basisprofil und einen von dem Basisprofil abstehenden, in Richtung auf das Basisprofil umbiegbaren Steg aufweist, wobei zumindest ein umgebogener Endabschnitt der Vorder- und/oder Rückseite des Schallschutzelements zwischen dem Basisprofil und dem umgebogenen Steg des Ober- und/oder Untergurts eingeklemmt ist.

Es ist bevorzugt vorgesehen, daß die Vorderseite, die Rückseite, die Seitenteile und/oder der Ober- und/oder Untergurt aus Aluminium hergestellt ist bzw. sind.

Weiterhin ist vorgesehen, daß die Vorder- und/oder Rückseite ein trapezförmiges Profil, bevorzugt mit einer Tiefe von 5 bis 30 mm, besonders bevorzugt 20 mm, aufweist bzw. aufweisen.

Es ist besonders bevorzugt, daß die Vorderseite des Schallschutzelements ein Lochblech umfaßt, wobei die einzelnen Löcher einen Durchmesser von 2-12 mm, bevorzugt 5 mm, aufweisen.

Es ist erfindungsgemäß vorgesehen, daß die Dicke der Vorder- und Rückseite, der Seitenteile und des Ober- und/oder Untergurts 0,5 bis 2 mm, bevorzugt 1 mm beträgt.

Weiterhin ist vorgesehen, daß der Ober- und Untergurt jeweils ein Strangpreßprofil aufweisen, so daß nach einem Nut-Feder-System mehrere Schallschutzelemente formschlüssig aufeinander anordbar sind.

In einer weiteren Ausführungsform ist vorgesehen, daß zwischen der Vorder- und Rückseite Dämmelemente, wie Dämmplatten aus mineralischem Faserdämmstoff, Holzspanzementplatten oder dergleichen, angeordnet sind.

Erfindungsgemäß ist auch eine Schallschutzwand, die aus erfindungsgemäßen Schallschutzelementen aufgebaut ist. Dabei können die Schallschutzelemente horizontal oder vertikal angeordnet sein.

Die zweite Aufgabe der Erfindung wird durch ein Verfahren zum Herstellen eines Schallschutzelements, welches eine Vorder- und eine Rückseite, Seitenteile und einen Obergurt und einen Untergurt umfasst, gelöst, wobei der Ober- und/oder Untergurt mit der Vorder- und/oder Rückseite des Schallschutzelements über zumindest eine Verbindung fest miteinander verbunden wird bzw. werden, wobei das Verfahren die Schritte umfasst:
i) Bereitstellen von Ober- und/oder Untergurten aus Strangpreßprofilen, die ein Basisprofil und einen von dem Basisprofil abstehenden, in Richtung auf das Basisprofil umbiegbaren Steg aufweisen;
ii) Einfügen zumindest eines umgebogenen Endabschnitts einer Vorder- und/oder Rückseite des Schallschutzelements zwischen dem Steg und dem Basisprofil des Ober- und/oder Untergurtes; und
iii) Umbiegen des Stegs in Richtung auf das Basisprofil, um den Endabschnitt zwischen dem Basisprofil und dem Steg einzuklemmen.

Der vorliegenden Erfindung liegt die überraschende Erkenntnis zugrunde, daß Schallschutzelemente auf einfache und kostengünstige Art und Weise hergestellt werden können, indem die Ober- und/oder Untergurte eines solchen Elements mit den entsprechenden Vorder- und Rückseiten formschlüssig und fest verbunden werden können, wenn eine Verbindung zwischen den Gurten und der Vorder- und/oder Rückseite verwendet wird, wie sie in vorliegender Anmeldung beschrieben wird. Diese Verbindung kann einfach dadurch erreicht werden, indem ein umgebogener Endabschnitt der Vorder- und/oder Rückseite zwischen einem Steg des Ober- und/oder Untergurts und dem Basisprofil des Ober- und/oder Untergurtes so eingesetzt wird, daß der Steg lediglich auf den Endabschnitt umgebogen werden muß, um den Endabschnitt zwischen umgebogenem Steg und Basisprofil fest einzuklemmen. Das Anbringen von Nieten oder irgendwelchen anderen Befestigungselementen ist nicht mehr erforderlich, vielmehr zeigt das erfindungsgemäße Schallschutzelement eine formschlüssige und nicht lösbare stabile Verbindung zwischen den Gurten und der Vorder- und/oder Rückseite. Die erfindungsgemäßen Schallschutzelemente zeigen eine hohe Dauerfestigkeit auch bei hoch frequenter dynamischer Belastung, beispielsweise wenn ein ICE-Zug mit 300 km/Std. an Schallschutzwänden, die aus den erfindungsgemäßen Schallschutzelementen aufgebaut sind, vorbei fährt. Ferner ist zu bemerken, daß keine alternden Verbindungselemente, wie z.B. Nieten, erforderlich sind und zudem keine Abscherung stattfinden kann. Die erfindungsgemäßen Schallschutzelemente können einfach und kostensparend hergestellt werden, was zu einer großen Produktivitätssteigerung im Montageprozeß der Schallschutzelemente führt. Ferner sind die Montageeinrichtung und der Falzautomat, die zum Durchführen des erfindungsgemäßen Verfahrens erforderlich sind, mit wenig Aufwand und kostengünstig herstellbar.

Weitere Merkmale und Vorteile der Erfindung ergeben sich aus der nachfolgenden Beschreibung, in der Schallschutzelemente aus dem Stand der Technik und bevorzugte Ausführungsformen der Erfindung anhand von schematischen Zeichnungen beispielhaft beschrieben werden. Dabei zeigt:
- Figs. 1-5: jeweils einen Ausschnitt gattungsgemäßer Schallschutzelemente aus dem Stand der Technik;
- Fig. 6: einen Querschnitt durch ein gattungsgemäßes Schallschutzelement;
- Fig. 7: einen Querschnitt durch einen Obergurt für ein erfindungsgemäßes Schallschutzelement;
- Fig. 8: einen Querschnitt durch einen Untergurt für ein erfindungsgemäßes Schallschutzelement; und
- Fig. 9: die Verbindung von zwei erfindungsgemäßen Schallschutzelementen; und
- Fig. 10: eine Klemmverbindung umgebogener Endabschnitte zwischen Basisprofil und Steg von Ober- und Untergurten; und
- Fig. 11: eine alternative Klemmverbindung umgebogener Endabschnitte zwischen Basisprofil und Steg.

Die Figuren 1-5 zeigen ausschnittsweise gattungsgemäße Schallschutzelemente 1a-1e, die aus dem Stand der Technik bekannt sind, wobei in Figur 1 ausschnittsweise ein Schallschutzelement 1a gezeigt ist, bei dem Endabschnitte 2a, 3a einer Vorder- und einer Rückseite 4a, 5a so um etwa 90° gebogen und zudem profiliert sind, um auf überlappende Art und Weise einen Nut-Bereich 6a zum Aufeinanderstecken mehrerer Schallschutzelemente bereitzustellen. Ein solcher Nut-Bereich 6a ist auf einfache Art und Weise lösbar und stellt eine nicht zufriedenstellende Stabilität für diesen Bereich bereit.

Wie aus Figur 2 ersichtlich, können bei einem Schallschutzelement 16 die umgebogenen Endabschnitte auch durch Nieten 7b oder andere Verbindungselemente verbunden werden.

Figur 3 zeigt einen Ausschnitt eines gattungsgemäßen Schallschutzelements 1c, bei dem ein separater Obergurt 8c mit entsprechendem Profil über Nieten 7c an einer Vorderseite 4c bzw. einer Rückseite 5c befestigt werden kann.

Figuren 4 und 5 zeigen ausschnittsweise weitere gattungsgemäße Schallschutzelemente 1d, 1e, bei denen ein getrennter Obergurt 8d, 8e mit entsprechendem Profil entweder über Nieten 7d an der Vorderseite und der Rückseite 4d, 5d befestigt ist, oder über entsprechende Halteprofile 9e zwischen einer Vorderseite und einer Rückseite 4e, 5e einschiebbar ist. Die Montage der in den Figuren 1 bis 5 gezeigten, aus dem Stand der Technik bekannten Schallschutzelemente la-le ist zeit- und kostenintensiv und fuhrt häufig zu einer nicht zufriedenstellenden Stabilität des Schallschutzelements. Ferner werden häufig Verbindungselemente, wie z.B. Nieten, eingesetzt, die altem können und nach einem Alterungsprozeß dafür sorgen, daß das Schallschutzelement nicht mehr verwendet werden kann und ersetzt werden muß.

Figur 6 zeigt eine Schallschutzwand 10, die aus gattungsgemäßen Schallschutzelementen 1f aufgebaut ist. Die Schallschutzwand 1f ist auf einem Betonsockel 11 montiert und umfaßt beispielhaft zwei Schallschutzelemente 1f, die übereinander stehend angeordnet sind. Die in Figur 6 gezeigten Schallschutzelemente 1f umfassen trapezförmige Vorder- und Rückseiten 4f, 5f, die jeweils mit einem Obergurt 8f und einem Untergurt 12f über Nietverbindungen (nicht gezeigt) verbunden sind. Der Obergurt 8f und der Untergurt 12f weisen ein solches Profil auf, das das Profil des Obergurtes 8f im wesentlichen formschlüssig in das Profil des Untergurts 12f eingesteckt werden kann, um eine Anordnung aufeinander zu ermöglichen. Innerhalb des Schallschutzelements 1f sind Dämmaterialien angeordnet, nämlich zum einen eine Platte 13 aus mineralischem Faserdämmstoff als auch eine Holzspanzementplatte 14. Für einen Fachmann ist offensichtlich, daß die Dämmaterialien beliebig geartet sein können.

Figur 7 zeigt einen Obergurt 20, der in einem erfindungsgemäßen Schallschutzelement verwendet werden kann. Im wesentlichen entspricht der Obergurt 20 in seinem Basisprofil 21 einem Obergurt, wie er beispielsweise in Figur 6 gezeigt ist. Jedoch weist der Obergurt 20 jeweils Stege 22 auf, die sich von dem Profil des Obergurts 20 in einem geeigneten Winkel weg erstrecken.

Figur 8 zeigt einen Untergurt 30, der in einem erfindungsgemäßen Schallschutzelement eingesetzt werden kann. Der Untergurt 30 weist im wesentlichen ein ähnliches Basisprofil 31 auf wie der Untergurt, der in Figur 6 gezeigt ist. Jedoch erstrecken sich in einem geeigneten Winkel von dem Untergurt 30 auch Stege 32 weg.

Figur 9 zeigt ausschnittsweise, wie zwei erfindungsgemäße Schallschutzelemente 40, 50 aufeinander gesetzt werden können. Ein unteres Schallschutzelement 40 umfaßt dabei einen Obergurt 20 mit entsprechendem Basisprofil 21 und Stegen 22. Das untere Schallschutzelement 40 weist ferner eine Vorderseite 41 und eine Rückseite 42 auf, deren umgebogene Endabschnitte 43, 44 so umgebogen sind, daß sie zwischen dem Basisprofil 21 und dem Steg 22 angeordnet sind und eng an dem Basisprofil 21 des Obergurts 20 anliegen. Das obere Schallschutzelement 50 weist einen Untergurt 30 und ferner eine Vorderseite 51 und eine Rückseite 52 auf, deren umgebogene Endabschnitte 53, 54 zwischen dem Basisprofil 31 des Untergurts 30 und den Stegen 32 angeordnet ist.

Eine feste und stabile Verbindung der Vorderseiten 41, 51 und Rückseiten 42, 52 mit dem Obergurt 20 bzw. Untergurt 30 ist nun auf einfache Art und Weise so möglich, daß die Stege 22, 32 lediglich auf die umgebogenen Endabschnitte 43, 44 bzw. 53, 54 umgebogen werden müssen, um eine formschlüssige und nicht lösbare Verbindung zwischen den Gurten und den Vorder- und Rückseiten bereitzustellen. Ein solches Umbiegen ist auf einfache Art und Weise durchgeführt.

Figur 10 zeigt, wie schließlich eine Klemmverbindung zwischen umgebogenen Endabschnitten 43, 44, bzw. 53, 54 der Vorder- und/oder Rückseiten 41, 42 bzw. 42, 52 erreicht wird, in dem die Stege 22 bzw. 32 so in Richtung auf das jeweilige Basisprofil 21 bzw. 31 des Ober- oder Untergurts 20, 30 umgebogen werden, daß die umgebogenen Endabschnitte 43, 44 bzw. 53, 54 zwischen den Stegen 22, 32 und den Basisprofilen 21, 31 fest eingeklemmt werden.

Figur 11 zeigt eine alternative Klemmverbindung, bei der an einem Basisprofil 61 endständig ein Steg angeordnet ist, der in Richtung auf das Basisprofil 61 umbiegbar bzw. bereits umgebogen ist. Ein umgebogener Endabschnitt 63 einer Vorderseite 71 und ein umgebogener Endabschnitt 64 einer Rückseite 72 kann dabei zwischen dem Basisprofil 61 und dem umgebogenen Steg 62 eingeklemmt werden. Durch Zusammendrücken dieser Klemmverbindung wird eine falzartige Bindung erhalten, die ebenfalls konstruktiv einfach, jedoch äußerst stabil hergestellt werden kann.

## Patentansprüche

1. Schallschutzelement (40, 50), welches eine Vorder- und eine Rückseite (41, 51; 42, 52; 71, 72), Seitenteile und einen Obergurt (20) und einen Untergurt (30) umfaßt, wobei der Ober- und/oder Untergurt (20, 30) mit der Vorder- und/oder Rückseite (41, 51; 42, 52; 71, 72) des Schallschutzelements (40, 50) über zumindest eine Verbindung fest miteinander verbunden ist bzw. sind, **dadurch gekennzeichnet, daß** der Ober- und/oder Untergurt (20, 30) ein Basisprofil (21, 31; 61) und einen von dem Basisprofil (21, 31; 61) abstehenden, in Richtung auf das Basisprofil (21, 31; 61) umbiegbaren Steg (22, 32; 62) aufweist, wobei zumindest ein umgebogener Endabschnitt (43, 53; 44, 54; 63, 64) der Vorder- und/oder Rückseite (41, 51; 42, 52; 71, 72) des Schallschutzelements (40, 50) zwischen dem Basisprofil (21, 31; 61) und dem umgebogenen Steg (22, 32; 62) des Ober- und/oder Untergurts (20, 30) eingeklemmt ist.

2. Schallschutzelement nach Anspruch 1, **dadurch gekennzeichnet, daß** die Vorderseite (41, 51; 71), die Rückseite (42, 52; 72), die Seitenteile und/oder der Ober- und/oder Untergurt (20, 30) aus Aluminium hergestellt ist bzw. sind.

3. Schallschutzelement nach Anspruch 1 oder 2, **dadurch gekennzeichnet, daß** die Vorder- und/oder Rückseite (41, 51; 42, 52; 71, 72) ein trapezförmiges Profil, bevorzugt mit einer Tiefe von 5 bis 30 mm, besonders bevorzugt 20 mm, aufweist bzw. aufweisen.

4. Schallschutzelement nach einem der vorangehenden Ansprüche, **dadurch gekennzeichnet, daß** die Vorderseite (41, 51; 71) des Schallschutzelements ein Lochblech umfaßt, wobei die einzelnen Löcher einen Durchmesser von 2-12 mm, bevorzugt 5 mm, aufweisen.

5. Schallschutzelement nach einem der vorangehenden Ansprüche, **dadurch gekennzeichnet, daß** die Dicke der Vorder- und Rückseite (41, 51; 42, 52; 71, 72),der Seitenteile und des Ober- und/oder Untergurts (20, 30) 0,5 bis 2 mm, bevorzugt 1 mm, beträgt.

6. Schallschutzelement nach einem der vorangehenden Ansprüche, **dadurch gekennzeichnet, daß** der Ober- und Untergurt (20, 30) jeweils ein Strangpreßprofil aufweisen, so daß nach einem Nut-Feder-System mehrere Schallschutzelemente (40, 50) formschlüssig aufeinander anordbar sind.

7. Schallschutzelement nach einem der vorangehenden Ansprüche, **dadurch gekennzeichnet, daß** zwischen der Vorder- und Rückseite (41, 51; 42, 52; 71, 72) Dämmelemente, wie Dämmplatten (13) aus mineralischem Faserdämmstoff, Holzspanzementplatten (14) oder dergleichen, angeordnet sind.

8. Schallschutzwand, die aus Schallschutzelementen nach einem der Ansprüche 1 bis 7 aufgebaut ist.

9. Schallschutzwand nach Anspruch 8, **dadurch gekennzeichnet, daß** die Schallschutzelemente horizontal oder vertikal angeordnet sind.

10. Verfahren zum Herstellen eines Schallschutzelements, welches eine Vorder- und eine Rückseite, Seitenteile und einen Obergurt und einen Untergurt umfasst, wobei der Ober- und/oder Untergurt mit der Vorder- und/oder Rückseite des Schallschutzelements über zumindest eine Verbindung fest miteinander verbunden wird bzw. werden, wobei das Verfahren durch die Schritte **gekennzeichnet** ist:
i) Bereitstellen von Ober- und/oder Untergurten aus Strangpreßprofilen, die ein Basisprofil und einen von dem Basisprofil abstehenden, in Richtung auf das Basisprofil umbiegbaren Steg aufweisen;
ii) Einfügen zumindest eines umgebogenen Endabschnitts einer Vorder- und/oder Rückseite des Schallschutzelements zwischen dem Steg und dem Basisprofil des Ober- und/oder Untergurtes; und
iii) Umbiegen des Stegs in Richtung auf das Basisprofil, um den Endabschnitt zwischen dem Steg und dem Basisprofil einzuklemmen.

## Claims

1. Soundproofing element (40, 50), which comprises a front side and a rear side (41, 51; 42, 52; 71, 72), side parts and a top flange (20) and a bottom flange (30), the top flange and/or bottom flange (20, 30) being fixed to the front side and/or rear side (41, 51; 42, 52; 71, 72) of the soundproofing element (40, 50) via at least one connection, **characterized in that** the top flange and/or bottom flange (20, 30) has a basic profile (21, 31; 61) and a crosspiece (22, 32; 62) which projects from the basic profile (21, 31; 61) and can be bent over in the direction of the basic profile (21, 31; 61), at least one bent-over end portion (43, 53; 44, 54; 63, 64) of the front side and/or rear side (41, 51; 42, 52; 71, 72) of the soundproofing element (40, 50) being clamped in between the basic profile (21, 31; 61) and the bent-over crosspiece (22, 32; 62) of the top flange and/or bottom flange (20, 30).

2. Soundproofing element according to Claim 1, **characterized in that** the front side (41, 51; 71), the rear side (42, 52; 72), the side parts and/or the top flange and/or bottom flange (20, 30) is or are produced from aluminium.

3. Soundproofing element according to Claim 1 or 2, **characterized in that** the front side and/or rear side (41, 51; 42, 52; 71, 72) have and/or has a trapezoidal profile, preferably with a depth of 5 to 30 mm, particularly preferably 20 mm.

4. Soundproofing element according to one of the preceding claims, **characterized in that** the front side (41, 51; 71) of the soundproofing element comprises a perforated sheet, the individual holes having a diameter of 2-12 mm, preferably 5 mm.

5. Soundproofing element according to one of the preceding claims, **characterized in that** the thickness of the front and rear sides (41, 51; 42, 52; 71, 72), of the side parts and of the top flange and/or bottom flange (20, 30) is 0.5 to 2 mm, preferably 1 mm.

6. Soundproofing element according to one of the preceding claims, **characterized in that** the top and bottom flanges (20, 30) each have an extruded profile, so that a plurality of soundproofing elements (40, 50) can be arranged one upon the other in a form-fitting manner in accordance with a groove/tongue system.

7. Soundproofing element according to one of the preceding claims, **characterized in that** insulating elements such as insulating panels (13) made of mineral fibre insulating material, woodchip cement boards (14) or the like are arranged between the front and rear sides (41, 51; 42, 52; 71, 72).

8. Soundproofing wall, which is constructed from soundproofing elements according to one of Claims 1 to 7.

9. Soundproofing wall according to Claim 8, **characterized in that** the soundproofing elements are arranged horizontally or vertically.

10. Method of producing a soundproofing element which comprises a front side and a rear side, side parts and a top flange and a bottom flange, the top flange and/or bottom flange being fixed to the front side and/or rear side of the soundproofing element via at least one connection, the method being **characterized by** the following steps:
i) providing top and/or bottom flanges made of extruded profiles which have a basic profile and a crosspiece which projects from the basic profile and can be bent over in the direction of the basic profile;
ii) introducing at least one bent-over end portion of a front side and/or rear side of the soundproofing element between the crosspiece and the basic profile of the top flange and/or bottom flange; and
iii) bending over the crosspiece in the direction of the basic profile in order for the end portion to be clamped in between the crosspiece and the basic profile.

## Revendications

1. Élément insonorisant (40, 50), possédant une face avant et une face arrière (41, 51 ; 42, 52 ; 71, 72), des parties latérales ainsi qu'un bandeau supérieur (20) et un bandeau inférieur (30), dans lequel le bandeau supérieur et/ou inférieur (20, 30) et la face avant et/ou arrière (41, 51 ; 42, 52; 71, 72) de l'élément insonorisant (40, 50) sont assemblés entre eux par au moins un assemblage, **caractérisé en ce que** le bandeau supérieur et/ou inférieur (20, 30) comporte un profil de base (21, 31; 61) et une aile (22, 32 ; 62) dépassant du profil de base (21, 31; 61) et pouvant être recourbée en direction du profil de base (21, 31; 61), une partie d'extrémité recourbée (43, 53 ; 44, 54 ; 63, 64) au moins de la face avant et/ou arrière (41, 51; 42, 52; 71, 72) de l'élément insonorisant (40, 50) étant serrée entre le profil de base (21, 31; 61) et l'aile recourbée (22, 32 ; 62) du bandeau supérieur et/ou inférieur (20, 30).

2. Élément insonorisant selon la revendication 1, **caractérisé en ce que** la face avant (41, 51 ; 71), la face arrière (42, 52 ; 72), les parties latérales et/ou le bandeau supérieur et/ou inférieur (20, 30) sont faits d'aluminium.

3. Élément insonorisant selon la revendication 1 ou 2, **caractérisé en ce que** la face avant et/ou arrière (41, 51 ; 42, 52; 71, 72) présente un profil trapézoïdal, ayant de préférence une profondeur de 5 à 30 mm, et en particulier de 20 mm.

4. Élément insonorisant selon l'une des revendications précédentes, **caractérisé en ce que** la face avant (41, 51 ; 71) de l'élément insonorisant comprend une tôle perforée, dont chaque trou a un diamètre de 2 à 12 mm, de préférence de 5 mm.

5. Élément insonorisant selon l'une des revendications précédentes, **caractérisé en ce que** l'épaisseur des faces avant et arrière (41, 51 ; 42, 52 ; 71, 72), des parties latérales et du bandeau supérieur et/ou inférieur (20, 30) est de 0,5 à 2 mm, de préférence de 1 mm.

6. Élément insonorisant selon l'une des revendications précédentes, **caractérisé en ce que** le bandeau supérieur et le bandeau inférieur (20, 30) possèdent chacun un profilé extrudé, de sorte que plusieurs éléments insonorisants (40, 50) peuvent être disposés les uns par dessus les autres en emboîtement par un système à rainure et languette.

7. Élément insonorisant selon l'une des revendications précédentes, **caractérisé en ce qu'**il est prévu entre les faces avant et arrière (41, 51 ; 42, 52 ; 71, 72) des éléments isolants, tels que des plaques isolantes (13) en fibres minérales isolantes, des panneaux de ciment à copeaux de bois (14) ou similaires.

8. Mur insonorisant composé d'éléments insonorisants selon l'une des revendications 1 à 7.

9. Mur insonorisant selon la revendication 8, **caractérisé en ce que** les éléments insonorisants sont disposés horizontalement ou verticalement.

10. Procédé pour la fabrication d'un élément insonorisant comportant une face avant et une face arrière, des parties latérales ainsi qu'un bandeau supérieur et un bandeau inférieur, dans lequel le bandeau supérieur et/ou inférieur et la face avant et/ou arrière de l'élément insonorisant sont assemblés entre eux par au moins un assemblage, le procédé étant **caractérisé par** les étapes suivantes :
i) production du bandeau supérieur et/ou du bandeau inférieur à partir de profilés extrudés présentant un profil de base et une aile dépassant du profil de base et pouvant être recourbée vers le profil de base ;
ii) insertion d'au moins une partie d'extrémité recourbée d'une face avant et/ou arrière de l'élément insonorisant entre l'aile et le profil de base du bandeau supérieur et/ou inférieur; et
iii) repliement de l'aile en direction du profil de base, pour serrer la partie d'extrémité entre l'aile et le profil de base.
